# EUROPÄISCHE PATENTSCHRIFT

(11) **EP 3 449 769 B1**
(45) Veröffentlichungstag und Bekanntmachung des Hinweises auf die Patenterteilung: **26.02.2020**
(21) Anmeldenummer: 18190941.7
(22) Anmeldetag: 27.08.2018
(51) Int. Cl.: A47B 88/493

(54) **AUSZUGSFÜHRUNG FÜR RELATIV ZU EINEM MÖBELKORPUS BEWEGBARE MÖBELTEILE, SCHUBKASTEN UND MÖBEL ODER HAUSHALTSGERÄT**
PULL-OUT GUIDE FOR FURNITURE PARTS WHICH CAN BE MOVED RELATIVE TO THE BODY OF A PIECE OF FURNITURE, DRAWER AND PIECE OF FURNITURE OR DOMESTIC APPLIANCE DRAWER
GLISSIÈRE DE TIROIR POUR UNE PARTIE DE MEUBLE MOBILE PAR RAPPORT À UN CORPS DE MEUBLE, TIROIRS ET MEUBLE OU APPAREIL ÉLECTROMÉNAGER

(30) Priorität: 30.08.2017 DE 102017119909
(43) Veröffentlichungstag der Anmeldung: 06.03.2019
(73) Patentinhaber: Paul Hettich GmbH & Co. KG, 32278 Kirchlengern (DE)
(72) Erfinder: KLAUS, Stefan, 32257 Bünde (DE)
(74) Vertreter: Dantz, Jan Henning

(56) Entgegenhaltungen:
- EP-A2- 0 574 164
- WO-A1-2007/125745
- US-A1- 2014 348 447

## Beschreibung

Die vorliegende Erfindung betrifft eine Auszugsführung für relativ zu einem Möbelkorpus bewegbare Möbelteile gemäß dem Oberbegriff des Anspruchs 1, einen Schubkasten gemäß dem Oberbegriff des Anspruchs 17 und ein Möbel oder Haushaltsgerät gemäß dem Oberbegriff des Anspruchs 21.

Eine gattungsgemäße Auszugsführung für relativ zu einem Möbelkorpus bewegbare Schubkästen ist beispielsweise aus der DE 103 17 311 A1 oder der EP 0 574 164 A2 bekannt. Die Auszugsführung weist eine über einen Korpuswinkel an einem Möbelkorpus befestigbare Korpusschiene sowie eine am Schubkasten befestigbare Laufschiene auf. Die Laufschiene und die Korpusschiene sind über eine Mittelschiene miteinander verbunden. Solche Auszugsführungen ermöglichen einen Vollauszug des Schubkastens aus dem Möbelkorpus.

Die in der EP 0 574 164 A2 gezeigte Auszugsführung ist dabei (betrachtet in einer horizontalen Richtung quer zur Verfahrrichtung der Laufschiene) sehr schmal gebaut, was zulasten der Seitenstabilität der Auszugsführung geht.

Um eine möglichst große Seitenstabilität zu erreichen, ist in einer der in der oben genannten Schrift DE 103 17 311 A1 gezeigten Varianten die Mittelschiene breiter ausgeführt als die Laufschiene (betrachtet in einer horizontalen Richtung quer zur Verfahrrichtung der Laufschiene).

Problematisch dabei ist der erhöhte notwendige Bauraum zum Einbau einer solchen Auszugsführung.

Aufgabe der vorliegenden Erfindung ist es, eine Auszugsführung für relativ zu einem Möbelkorpus bewegbare Möbelteile sowie einen Schubkasten bereitzustellen, bei dem sich die Auszugsführung durch eine hohe Seitenstabilität auszeichnet und bei der der Aufbau der Auszugsführung sich nicht auf die Innenraumgestaltung des Schubkastens auswirkt.

Diese Aufgabe wird durch eine Auszugsführung für relativ zu einem Möbelkorpus bewegbare Möbelteile mit den Merkmalen des Anspruchs 1 gelöst. Die Aufgabe wird des Weiteren durch einen Schubkasten mit den Merkmalen des Anspruchs 17 und durch ein Möbel oder Haushaltsgerät mit den Merkmalen des Anspruchs 21 gelöst.

Die erfindungsgemäße Auszugsführung weist eine über einen Korpuswinkel an dem Möbelkorpus befestigbare Korpusschiene auf sowie eine an die bewegbaren Möbelteile befestigbare Laufschiene. Zwischen der Laufschiene und der Korpusschiene ist eine in Verfahrrichtung der Laufschiene verfahrbar gelagerte Mittelschiene angeordnet.

Die Mittelschiene weist einen ersten Steg mit an seinen Enden angeordneten Wälzkörperlaufbahnen für zwischen der Mittelschiene und der Korpusschiene angeordnete Wälzkörper, die eine erste und zweite Lagereinheit bilden, sowie einen mit dem ersten Steg verbundenen zweiten Steg mit an seinem freien Ende angeordneten Wälzkörperlaufbahnen für zwischen der Mittelschiene und der Laufschiene angeordnete Wälzkörper auf, die eine dritte Lagereinheit bilden.

Die in Richtung der Längserstreckung des ersten Steges betrachtete Breite der Korpusschiene ist größer als die Breite der Laufschiene.

Die Mittelschiene ist derart geformt, dass die Laufschiene in einer gedachten Ebene, deren Normale durch die Verfahrrichtung gebildet wird, außermittig zur Korpusschiene in einem von dem Korpuswinkel entfernten Bereich angeordnet ist.

Wenigstens 50% der Laufschiene befinden sich oberhalb der Korpusschiene.

Durch eine derart gestaltete Auszugsführung ist ein seitenstabiler Vollauszug eines Schubkastens ermöglicht, ohne die Innenraumgestaltung des Schubkastens zu beeinträchtigen, da durch die insgesamt etwa L-förmige Gestaltung der Auszugsführung eine absatzfreie Gestaltung der Innenwandung des Schubkastens bis zu einem Boden des Schubkastens ermöglicht ist. Dadurch ist der Einsatz von unterschiedlichen Innenorganisationen möglich, ohne dass diese speziell an die Gestaltung der Innenwandung angepasst werden müssen.

Ein weiterer Vorteil eines Schubkastens mit derart ausgebildeten Auszugsführungen ist, dass der Boden des Schubkastens bis auf Korpusschienen-Niveau eingesetzt werden kann, ohne dass eine zusätzliche Bearbeitung des Schubkastenbodens notwendig ist. Dadurch kann verhindert werden, dass sich die Bauhöhe des Gesamtsystems Schubkasten und Auszugsführung erhöht. Vorteilhafte Ausführungsvarianten der Erfindung sind Gegenstand der Unteransprüche.

Gemäß einer vorteilhaften Ausführungsvariante liegen eine dem Korpuswinkel abgewandte Außenwandung der Korpusschiene und eine dem Korpuswinkel abgewandte Außenwandung der Laufschiene in einer gemeinsamen, zur Verfahrrichtung parallelen vertikalen Ebene.

Dies ermöglicht die Ausbildung einer senkrecht verlaufenden Innenwandung des Schubkastens bei auf Höhe des Schubkastenbodens angeordneter Korpusschiene.

Nach einer alternativen Ausführungsvariante liegen der dem Korpuswinkel abgewandter vertikaler Außenabschnitt der Korpusschiene und der dem Korpuswinkel abgewandte vertikale Außenabschnitt der Laufschiene in voneinander verschiedenen, zur Verfahrrichtung parallelen vertikalen Ebenen.

Bevorzugt ist ein dem Korpuswinkel zugewandter vertikaler Innenabschnitt der Korpusschiene dem Korpuswinkel näher angeordnet als ein dem Korpuswinkel zugewandter vertikaler Innenabschnitt der Laufschiene.

Der seitliche Abstand des vertikalen Innenabschnitts der Korpusschiene zum vertikalen Innenabschnitt der Laufschiene ist dabei bevorzugt größer als ein Durchmesser der Wälzkörper der ersten Lagereinheit.

An der Verbindungsstelle zwischen dem ersten Steg und dem zweiten Steg ist die zweite Lagereinheit mit angeordneten Wälzkörperlaufbahnen für zwischen der Mittelschiene und der Korpusschiene angeordnete Wälzkörper angeordnet.

Die zweite Lagereinheit nimmt hauptsächlich die vertikal wirkenden Kräfte, die von der Laufschiene durch die zweite Lagereinheit in das Mittelprofil eingeleitet werden auf und kann als Gegenlager zur Seitenstabilisierung mit der zweiten Lagereinheit zusammen wirken.

Gemäß einer weiteren Ausführungsvariante ist zwischen dem ersten Steg und einer Innenwandung der Korpusschiene wenigstens eine Stützrolle zur Stabilisierung gegen Absenken im eingefahrenen Zustand der Auszugsführung angeordnet.

Dadurch ist gewährleistet, dass die Frontblende im eingefahrenen Zustand unabhängig von dem Beladungszustand des Schubkastens die gleiche Höhenposition einhält.

Diese Stützrolle ist dabei in einer Ausführungsvariante stationär an der Korpusschiene und in einer alternativen Ausführungsvariante stationär am zweiten Steg der Mittelschiene festgelegt. Bei einer Anordnung an der Mittelschiene kann die Stützrolle die Mittelschiene durchgreifen, so dass sich die Stützrolle an der Korpusschiene und der Laufschiene abstützt.

Die Stützrolle kann auch in einem Wälzkörperkäfig angeordnet sein. Die Stützrolle trennt die voneinander beabstandete erste und die zweite Lagereinheit.

Gemäß einer Ausführungsvariante weist die Verbindungsstelle einen Ausleger auf, an dem die zweite Lagereinheit angeordnet ist.

Nach einer weiteren Ausführungsvariante ist der dem Korpuswinkel zugewandte vertikale Innenabschnitt der Korpusschiene an dem Korpuswinkel angeordnet.

Alternativ kann der der vertikale Innenabschnitt der Korpusschiene von einem vertikalen Abschnitt des Korpuswinkels ausgebildet sein.

Um eine ideale Kraftverteilung auf einen Wälzkörper einer Laufbahn zu übertragen, können die in einer der Wälzkörperlaufbahnen angeordneten Wälzkörper voneinander verschiedene E-Module und/oder Durchmesser aufweisen.

Denkbar ist auch, in einer solchen Wälzkörperlaufbahn Wälzkörper einzusetzen, die aus voneinander verschiedenen Werkstoffen bestehen oder durch einen Verbundwerkstoff gebildet werden.

Gemäß einer weiteren bevorzugten Ausführungsvariante sind die Korpusschiene, die Mittelschiene und die Laufschiene und/oder die Wälzkörperkäfige der Korpus. und Laufschiene über eine Seil- oder Zahnsteuerung miteinander synchronisiert.

Nach einer Ausführungsvariante des erfindungsgemäßen Schubkastens weist eine dem Schubkastenboden abgewandte Außenseite der Seitenzargen einen die Korpusschiene zumindest teilweise überdeckenden Steg auf.

Ein solcher Steg dient zum einen der optischen Verdeckung der Mittelschiene und zumindest eines Teils der Korpusschiene und verhindert darüber hinaus das Eindringen von Schmutz in die Korpusschiene.

In einer Ausführungsvariante ist der Steg der abgewandten Außenseite der Seitenzargen von der Außenseite durch einen Absatz abgesetzt.

Besonders bevorzugt steht der Absatz in einen Spalt zwischen der Korpusschiene und dem Korpuswinkel vor.

Nachfolgend werden bevorzugte Ausführungsvarianten anhand der beiliegenden Zeichnungen näher erläutert.

Es zeigen:
- Figur 1: eine Ansicht von vorn auf eine an einer Seitenzarge eines Schubkastens angeordnete Auszugsführung,
- Figur 2: eine zweite Ausführungsvariante einer Auszugsführung, ange-ordnet an eine Seitenzarge eines Schubkastens und
- Figur 3: eine Ansicht von vorn auf die in Figur 2 gezeigte Auszugsführung in einer alternativen Anordnung an einem Schubkasten.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Auszugsführung, des Korpuswinkels, der Korpusschiene, der Laufschiene, der Mittelschiene und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

Die Beschreibung der Anordnung von Wälzkörpern in einer Ebene bezeichnet die prinzipielle Anordnung der Wälzkörper und deren Laufbahnen im Querschnitt, wobei nicht ausgeschlossen ist, dass die Wälzkörper in Auszugsrichtung gegeneinander versetzt sind. Dies ist insbesondere dann ermöglicht, wenn mehrere Wälzkörper innerhalb einer Laufbahn in Auszugsrichtung hintereinander angeordnet sind.

In Figur 1 ist mit dem Bezugszeichen 2 eine erste Ausführungsvariante einer Auszugsführung bezeichnet, die zur Befestigung von relativ zu einem Möbelkorpus 6 bewegbaren Möbelteilen, insbesondere eines Schubkastens eines Möbels oder Haushaltsgerätes dient.

Die Auszugsführung 2 weist einen über einen Korpuswinkel 24 an dem Möbelkorpus 6 befestigbare Korpusschiene 21 auf sowie eine an dem bewegbaren Möbelteil, hier einer Seitenzarge 3 eines Schubkastens, befestigbare Laufschiene 23 und einer zwischen der Korpusschiene 21 und der Laufschiene 23 in einer Verfahrrichtung verfahrbar gelagerte Mittelschiene 22.

Die Mittelschiene 22 weist einen ersten zur Seite gerichteten Steg 25 auf, an dessen Enden Wälzkörperlaufbahnen 27 für zwischen der Mittelschiene 22 und der Korpusschiene 21 angeordnete Wälzkörper 8 vorgesehen sind. Die Wälzkörperanordnung bildet eine erste Lagereinheit und eine zweite Lagereinheit an der Mittelschiene.

Die Wälzkörper 8 sind in der hier gezeigten Ausführungsvariante als Rollen ausgebildet, die in einem Wälzkörperkäfig 7 gehalten sind, dessen Formgestalt an die Formgestalt der Korpusschiene 21 angepasst ausgebildet ist.

Ein erstes Ende des ersten Stegs 25 ist hier als rechtwinkliges Dreieck geformt, dessen Katheten die Wälzkörperlaufbahnen 27 bilden und dessen Hypotenuse senkrecht auf den ersten Steg aufgesetzt angeordnet ist.

Im Bereich des zweiten Endes des ersten Stegs ist ein rechtwinkliges Winkelstück angesetzt, dessen Schenkelaußenseiten die Wälzkörperlaufbahnen bilden. Diese Wälzkörperanordnung bildet die zweite Lagereinheit an der Mittelschiene.

Entsprechend ist eine auf einem horizontalen Steg des Korpuswinkels 24 aufgesetzte Unterseite der Korpusschiene 21 prismenförmig gestaltet, wobei in einem 45°-Winkel zur Horizontalen ausgerichtete Bereiche der Korpusschiene 21 die Wälzkörperlaufbahnen bilden.

Durch die Breite B_{K} der Korpusschiene 21 ist es dabei ermöglicht, im hier gezeigten Ausführungsbeispiel drei solcher Wälzkörper 8 in einer horizontalen Ebene nebeneinander anzuordnen, um eine erhöhte Seitenstabilität der Auszugsführung zu gewährleisten.

Mit dem ersten Steg 25 der Mittelschiene 22 ist ein zweiter Steg 26 verbunden, der sich vom ersten Steg 25 weg senkrecht nach oben erstreckt und an dessen oberem freien Ende weitere Wälzkörperlaufbahnen 27 für zwischen der Mittelschiene 22 und der Laufschiene 23 angeordnete Wälzkörper 8 vorgesehen sind.

Im hier gezeigten Ausführungsbeispiel weist auch das freie Ende des zweiten Stegs 26 einen als rechtwinkliges Dreieck ausgebildeten Querschnitt auf, wobei hier sowohl die Katheten als auch die Hypotenuse als Wälzkörperlaufbahnen zur Anordnung von drei Wälzkörpern 8 in einer Ebene dienen. Diese Wälzkörperanordnung bildet eine dritte Lagereinheit an der Mittelschiene.

Wie in Figur 1 des Weiteren gezeigt ist, ist die Mittelschiene 22 derart geformt, dass die Laufschiene 23 in einer gedachten Ebene, deren Normale durch die Verfahrrichtung X gebildet wird, außermittig zur Korpusschiene 21 in einem von dem Korpuswinkel 24 entfernten Bereich angeordnet ist.

In der hier gezeigten Ausführungsvariante liegt ein dem Korpuswinkel 24 abgewandte vertikaler Außenabschnitt 211 der Korpusschiene 21 und ein dem Korpuswinkel 24 abgewandter vertikal ausgerichteter Außenabschnitt 231 der Laufschiene 23 in einer gemeinsamen, zur Verfahrrichtung X parallelen vertikalen Ebene.

Denkbar ist auch, dass der dem Korpuswinkel 24 abgewandte vertikale Außenabschnitt 211 der Korpusschiene 21 und der dem Korpuswinkel 24 abgewandte vertikaler Außenabschnitt 231 der Laufschiene 23 in voneinander verschiedenen, zur Verfahrrichtung parallelen vertikalen Ebene liegen.

Wie in Figur 1 des Weiteren zu erkennen ist, ist ein dem Korpuswinkel 24 zugewandter vertikaler Innenabschnitt 213 der Korpusschiene 21 dem Korpuswinkel näher als ein dem Korpuswinkel 24 zugewandter vertikaler Innenabschnitt 233 der Laufschiene 23.

Der seitliche Abstand A des vertikalen Innenabschnitts 213 der Korpusschiene 21 zum vertikalen Innenabschnitt 233 der Laufschiene ist dabei bevorzugt größer als ein Durchmesser der Wälzkörper 8 der ersten Lagereinheit.

Der Außenabschnitt 211 der Korpusschiene 21 verläuft dabei parallel zu einer einen Schubkastenboden 4 haltenden Leiste 34 der Seitenzarge 3. Ebenso liegt der Außenabschnitt 231 der Laufschiene 23 an dieser Leiste 34 an. Es ist in dem Ausführungsbeispiel zu sehen, dass die Innenseite 31 der Seitenzarge 3 absatzfrei bis zum Schubkastenboden 4 verläuft.

Damit der von oben nach unten verlaufende Schenkel der Leiste 34 beim Ausziehen des beweglichen Möbelteiles nicht an der Außenwandung 211 der Korpusschiene 21 streift, kann er einen zur Vertikalen schrägen Bereich aufweisen, oder alternativ um ein bestimmtes Maß gekröpft sein.

Alternativ dazu kann der von oben nach unten verlaufende Schenkel der Leiste 34 auch exakt vertikal angeordnet sein.

Das Streifen des vertikalen Schenkels der Leiste 34 beim Ausziehen des beweglichen Möbelteiles an der Außenwandung 211 der Korpusschiene 21 wird dabei dadurch verhindert, dass die Außenwandung 231 der Laufschiene 23 mit einer Distanz zur Leiste 34 montiert wird oder dass die dem Korpuswinkel 24 abgewandte Außenwandung 211 der Korpusschiene 21 und eine dem Korpuswinkel 24 abgewandte Außenwandung 231 der Laufschiene 23 nicht in einer gemeinsamen, zur Verfahrrichtung X parallelen vertikalen Ebene liegen.

Die Außenwandung 211 der Korpusschiene 21 weist dabei weniger Abstand zum Korpus 6 als die Außenwandung 231 der Laufschiene 23.

Um eine Verschmutzung der Korpusschiene 21 zu verhindern, ist ein waagerechter oberer Steg 28 an der Korpusschiene 21 angeformt, der sich so weit in Richtung des Schubkastenbodens 4 erstreckt, dass eine Außenseite 32 der Seitenzarge 3 über dem Steg 28 endet.

Wie in Figur 1 des Weiteren zu erkennen ist, ist der dem Korpuswinkel 24 zugewandte vertikale Innenabschnitt 213 der Korpusschiene 21 an dem Korpuswinkel 24 angeordnet.

Denkbar ist auch, dass der vertikale Innenabschnitt 213 der Korpusschiene 21 von einem vertikalen Abschnitt des Korpuswinkels 24 ausgebildet wird.

Im Bereich des oberen Steges 28 befindet sich zwischen der Korpusschiene 21 und dem ersten Steg 25 der Mittelschiene 22 eine Stützrolle 10, die an der Korpusschiene 21 oder an der Mittelschiene 22 angebunden sein kann.

Zur Synchronisierung der Bewegung der Mittelschiene 22 und der Laufschiene 23 relativ zur Korpusschiene 21 ist bei der in Figur 1 gezeigten bevorzugten Ausführungsvariante eine Synchronisationseinheit 11 in Ausführung als Seil-oder Zahnsteuerung an der Mittelschiene 22 festgelegt.

Eine weitere Ausführungsvariante einer Auszugsführung ist in den Figuren 2 und 3 mit dem Bezugszeichen 5 bezeichnet.

Auch diese Auszugsführung 5 weist einen Korpuswinkel 54 zur Halterung einer Korpusschiene 51 an einem Möbelkorpus 6 auf sowie eine an einer Seitenzarge 3 eines Schubkastens befestigte Laufschiene 53 und eine zwischen der Korpusschiene 51 und der Laufschiene 53 in Verfahrrichtung X verfahrbar gelagerte Mittelschiene 52.

Auch in der hier gezeigten Ausführungsvariante liegt eine dem Korpuswinkel 51 abgewandte Außenwandung 511 der Korpusschiene 51 und eine dem Korpuswinkel 54 abgewandte Außenwandung 531 der Laufschiene 53 in einer gemeinsamen, zur Verfahrrichtung X parallelen vertikalen Ebene.

Im Gegensatz zu der in Figur 1 gezeigten Ausführungsvariante der Auszugsführung 2 sind bei der in den Figuren 2 und 3 gezeigten Auszugsführung die Wälzkörperlaufbahnen 57 teilkreisförmig geformt, zur Aufnahme von als Kugeln ausgebildeten Wälzkörpern 9.

Auch bei dieser Variante sind zur erhöhten Seitenstabilisierung der Auszugsführung 5 in der Korpusschiene 51 vier Wälzkörper 9 in einer Ebene angeordnet.

Die Laufschiene 53 ist dabei bis auf einen ein Teilstück einer der Wälzkörperlaufbahnen bildenden Teil der Laufschiene 53 oberhalb der Korpusschiene 51angeordnet. Denkbar ist auch eine flachere Gestaltung der Auszugführung, jedoch befinden sich wenigstens 50% der Laufschiene 53 oberhalb der Korpusschiene 51.

Zusätzlich ist zwischen dem ersten Steg 55 und einer Innenwandung 512 der Korpusschiene 51 wenigstens eine Stützrolle 10 angeordnet.

Die Stützrolle 10 ist dabei in einer ersten Ausführungsvariante stationär an der Korpusschiene festgelegt. Denkbar ist auch, die Stützrolle 10 an dem ersten Steg 55 der Mittelschiene 52 festzulegen.

Bevorzugt ist die wenigstens eine Stützrolle 10, wie in den Figuren 2 und 3 gezeigt, zwischen der ersten Lagereinheit und der zweiten Lagereinheit angeordnet

Denkbar ist auch, dass die wenigstens eine Stützrolle 10 die Mittelschiene 52 durchgreift und sich an der Korpusschiene 51 und der Laufschiene 53 abstützt.

Während bei der in Figur 2 gezeigten Ausführungsvariante die Korpusschiene 51 auf Höhe des Schubkastenbodens 4 positioniert ist, ist die baugleiche Auszugsführung 5 bei der in Figur 3 gezeigten Ausführungsvariante als sogenannte Unterflurführung angeordnet, bei der der Schubkastenboden 4 auf der Laufschiene 53 aufliegt.

Wie in Figur 2 des Weiteren gezeigt, weist eine dem Schubkastenboden 4 abgewandte Außenseite 32 der Seitenzarge 3 einen die Korpusschiene 51 zumindest teilweise überdeckenden Steg 35 auf.

Das freie Ende dieses Steges 35 steht dabei bevorzugt in einem Spalt zwischen der Korpusschiene 51 und dem Korpuswinkel 54 vor und verdeckt so zumindest einen Großteil der Auszugsführung 5.

Bei der in Figur 3 gezeigten Unterflurführung ist der Steg 35 der abgewandten Außenseite 32 der Seitenzarge 3 von der Außenseite 32 durch einen Absatz 33 abgesetzt

Zur idealen Kraftverteilung auf alle Wälzkörper 8, 9 einer Laufbahn weisen nach einer bevorzugten Ausführungsvariante die in einer der Wälzkörperlaufbahnen 7 angeordneten Wälzkörper 8, 9 voneinander verschiedene E-Module oder Durchmesser auf.

Denkbar ist es auch, aus unterschiedlichen Werkstoffen hergestellte Wälzkörper 8, 9 in einer solchen Wälzkörperlaufbahn 7 hintereinander anzuordnen.

Die Seil- oder Zahnsteuerung weist bevorzugt Mittel zur Behebung von Schlupf- und/oder von Fehlstellungen der Schienen der Auszugsführung 2, 5 relativ zueinander auf.

Denkbar ist auch, an der Auszugsführung 2, 5 einen Selbsteinzug, einen Selbstauszug und/oder eine mechanische Öffnungshilfe anzuordnen.

Der Begriff Schubkasten erfasst auch beispielsweise Drahtkörbe, Tablarböden sowie weitere Schub- und Ablageelemente.

### Bezugszeichenliste

- 2: Auszugsführung
- 21: Korpusschiene
- 211: vertikaler Außenabschnitt
- 213: vertikaler Innenabschnitt
- 22: Mittelschiene
- 23: Laufschiene
- 231: vertikalerAußenabschnitt
- 233: vertikaler Innenabschnitt
- 24: Korpuswinkel
- 25: erster Steg
- 26: zweiter Steg
- 27: Wälzkörperlaufbahn
- 28: Steg

- 3: Seitenzarge
- 31: Innenseite
- 32: Außenseite
- 33: Absatz
- 34: Leiste
- 35: Steg

- 4: Schubkastenboden

- 5: Auszugsführung
- 51: Korpusschiene
- 511: vertikaler Außenabschnitt
- 512: Innenwandung
- 513: vertikaler Innenabschnitt
- 52: Mittelschiene
- 53: Laufschiene
- 531: vertikaler Außenabschnitt
- 533: vertikaler Innenabschnitt
- 54: Korpuswinkel
- 55: erster Steg
- 56: zweiter Steg
- 57: Wälzkörperlaufbahn
- 6: Möbelkorpus
- 7: Wälzkörperkäfig
- 8: Wälzkörper
- 9: Wälzkörper
- 10: Stützrolle
- 11: Synchronisationseinheit

- B_{K}: Breite der Korpusschiene
- B_{L}: Breite der Laufschiene
- A: seitlicher Abstand

## Patentansprüche

1. Auszugsführung (2, 5) für relativ zu einem Möbelkorpus (6) bewegbare Möbelteile, insbesondere Schubkästen, aufweisend
- eine über einen Korpuswinkel (24, 54) an dem Möbelkorpus (6) befestigbare Korpusschiene (21, 51),
- eine an dem bewegbaren Möbelteil befestigbare Laufschiene (23, 53)
- und einer zwischen der Korpusschiene (21, 51) und der Laufschiene (23, 53) in einer Verfahrrichtung verfahrbar gelagerte Mittelschiene (22, 52),
- wobei die Mittelschiene (22, 52) einen ersten Steg (25, 55) mit an seinen Enden angeordneten Wälzkörperlaufbahnen (27, 57) für zwischen der Mittelschiene (22, 52) und der Korpusschiene (21, 51) angeordnete Wälzkörper (8, 9) eine erste und zweite Lagereinheit bildet, sowie einen mit dem ersten Steg (25, 55) verbundenen zweiten Steg (26, 56) mit an seinem freien Ende angeordneten Wälzkörperlaufbahnen (27, 57) für zwischen der Mittelschiene (22, 52) und der Laufschiene (23, 53) angeordnete Wälzkörper (8, 9) aufweist und eine dritte Lagereinheit bildet,
- und wobei die in Richtung der Längserstreckung des ersten Steges (25, 55) betrachtete Breite (B_{K}) der Korpusschiene (21, 51) größer ist als die Breite (B_{L}) der Laufschiene (23, 53),
- wobei die Mittelschiene (22, 52) derart geformt ist, dass die Laufschiene (23, 53) in einer gedachten Ebene, deren Normale durch die Verfahrrichtung gebildet wird, außermittig zur Korpusschiene (21, 51) in einem von dem Korpuswinkel (24, 54) entfernten Bereich angeordnet ist,
**dadurch gekennzeichnet, dass**
- sich wenigstens 50% der Laufschiene (23, 53) oberhalb der Korpusschiene (21, 51) befinden.

2. Auszugsführung (2, 5) nach Anspruch 1, **dadurch gekennzeichnet, dass** ein dem Korpuswinkel (24, 54) abgewandter vertikaler Außenabschnitt (211, 511) der Korpusschiene (21, 51) und ein dem Korpuswinkel (24, 54) abgewandter vertikaler Außenabschnitt (231, 531) der Laufschiene (23, 53) in einer gemeinsamen, zur Verfahrrichtung parallelen vertikalen Ebene liegen.

3. Auszugsführung (2, 5) nach Anspruch 1, **dadurch gekennzeichnet, dass** ein dem Korpuswinkel (24, 54) abgewandter vertikaler Außenabschnitt (211, 511) der Korpusschiene (21, 51) und ein dem Korpuswinkel (24, 54) abgewandter vertikaler Außenabschnitt (231, 531) der Laufschiene (23, 53) in voneinander verschiedenen, zur Verfahrrichtung parallelen vertikalen Ebene liegen.

4. Auszugsführung nach einem der vorstehenden Ansprüche, **dadurch gekennzeichnet, dass** ein dem Korpuswinkel (24, 54) zugewandter vertikaler Innenabschnitt (213, 513) der Korpusschiene (21,51) dem Korpuswinkel näher angeordnet ist, als ein dem Korpuswinkel (24, 54) zugewandter vertikaler Innenabschnitt (233, 533) der Laufschiene (23, 53).

5. Auszugsführung nach Anspruch 4, **dadurch gekennzeichnet, dass** der seitliche Abstand (A) des vertikalen Innenabschnitts (213, 513) der Korpusschiene (21, 51) zum vertikalen Innenabschnitt (233, 533) der Laufschiene größer ist als ein Durchmesser der Wälzkörper (8, 9) der ersten Lagereinheit.

6. Auszugsführung nach einem der vorstehenden Ansprüche, **dadurch gekennzeichnet, dass** die zweite Lagereinheit an einer Verbindungsstelle (221, 521) zwischen dem ersten zur Seite gerichteten Steg (25, 55) und dem zweiten nach oben gerichteten Steg (26, 56) angeordnet ist.

7. Auszugsführung (2, 5) nach einem der vorstehenden Ansprüche, **dadurch gekennzeichnet, dass** zwischen dem ersten Steg (25, 55) und einer Innenwandung (512) oder einem Steg (28) der Korpusschiene (21, 51) wenigstens eine Stützrolle (10) angeordnet ist.

8. Auszugsführung (2, 5) nach Anspruch 7, **dadurch gekennzeichnet, dass** die wenigstens eine Stützrolle (10) stationär an der Korpusschiene (21, 51) festgelegt ist.

9. Auszugsführung (2, 5) nach Anspruch 7, **dadurch gekennzeichnet, dass** die wenigstens eine Stützrolle (10) stationär an dem ersten Steg (25, 55) der Mittelschiene (22, 52) festgelegt ist.

10. Auszugsführung (2, 5) nach Anspruch 9, **dadurch gekennzeichnet, dass** die wenigstens eine Stützrolle (10) zwischen der ersten Lagereinheit und der zweiten Lagereinheit angeordnet ist.

11. Auszugsführung (2, 5) nach Anspruch 10, **dadurch gekennzeichnet, dass** die wenigstens eine Stützrolle (10) die Mittelschiene (22, 52) durchgreift und sich an der Korpusschiene (21, 51) und der Laufschiene (23, 53) abstützt.

12. Auszugsführung (2, 5) nach Anspruch 6, **dadurch gekennzeichnet**, das die Verbindungstelle (221, 521) einen Ausleger aufweist, an dem die zweite Lagereinheit angeordnet ist.

13. Auszugsführung nach einem der vorstehenden Ansprüche, **dadurch gekennzeichnet, dass** der dem Korpuswinkel (24, 54) zugewandte vertikale Innenabschnitt (213, 513) der Korpusschiene (21,51) an dem Korpuswinkel angeordnet ist, oder der vertikale Innenabschnitt (213, 513) der Korpusschiene von einem vertikalen Abschnitt des Korpuswinkels (24, 54) ausgebildet wird.

14. Auszugsführung (2, 5) nach einem der vorstehenden Ansprüche, **dadurch gekennzeichnet, dass** die in einer der Wälzkörperlaufbahnen (7) angeordneten Wälzkörper (8, 9) voneinander verschiedene E-Module und/oder Durchmesser aufweisen.

15. Auszugsführung (2, 5) nach einem der vorstehenden Ansprüche, **dadurch gekennzeichnet, dass** die in einer der Wälzkörperlaufbahnen (7) angeordneten Wälzkörper (8, 9) aus voneinander verschiedenen Werkstoffen bestehen.

16. Auszugsführung (2, 5) nach einem der vorstehenden Ansprüche, **dadurch gekennzeichnet, dass** die Korpusschiene (21), die Mittelschiene (22) und die Laufschiene (23) über eine Seil- oder Zahnsteuerung (11) miteinander synchronisiert sind.

17. Schubkasten mit zwei Seitenzargen (3), einem an den Seitenzargen (3) festgelegten Schubkastenboden (4) und an den Seitenzargen (3) befestigten Auszugsführungen (2, 5), **dadurch gekennzeichnet, dass** die Auszugsführungen (2, 5) nach einem der vorstehenden Ansprüche ausgebildet sind.

18. Schubkasten nach Anspruch 17, **dadurch gekennzeichnet, dass** eine dem Schubkastenboden abgewandte Außenseite (32) der Seitenzargen (3) einen die Korpusschiene (21, 51) zumindest teilweise überdeckenden Steg (35) aufweist.

19. Schubkasten nach Anspruch 18, **dadurch gekennzeichnet, dass** der Steg (35) der abgewandten Außenseite (32) der Seitenzargen (3) von der Außenseite 32 durch einen Absatz (33) abgesetzt ist.

20. Schubkasten nach Anspruch 18, **dadurch gekennzeichnet, dass** der Steg (35) in einen Spalt zwischen der Korpusschiene (51) und dem Korpuswinkel (54) vorsteht.

21. Möbel oder Haushaltsgerät mit wenigstens einem relativ zu einem Möbelkorpus (6) oder Haushaltsgerätekorpus bewegbaren Möbelteil, insbesondere einem Schubkasten mit mindestens zwei Auszugsführungen, **dadurch gekennzeichnet, dass** wenigstens eine der Auszugsführungen (2, 5) gemäß einem der vorstehenden Ansprüche 1 bis 16 ausgebildet ist.

## Claims

1. Pull-out guide (2, 5) for furniture parts movable relative to a furniture body (6), in particular drawers, comprising
- a body rail (21, 51) which can be fastened to the furniture body (6) via a body angle (24, 54),
- a running rail (23, 53) attachable to the movable part of the furniture
- and a center rail (22, 52) which is mounted displaceably in a direction of travel between the body rail (21, 51) and the running rail (23, 53),
- wherein the center rail (22, 52) forms a first web (25, 55) with rolling body raceways (27, 57) arranged at its ends for rolling bodies (8, 9) arranged between the center rail (22, 52) and the body rail (21, 51), a first and a second bearing unit, as well as a second web (26, 56) connected to the first web (25, 55) and having rolling body raceways (27, 57) arranged at its free end for rolling bodies (8, 9) arranged between the center rail (22, 52) and the running rail (23, 53) and forming a third bearing unit,
- and wherein the width (B_{K}) of the body rail (21, 51) considered in the direction of the longitudinal extension of the first web (25, 55) is greater than the width (B_{L}) of the running rail (23, 53),
- wherein the center rail (22, 52) is shaped such that the running rail (23, 53) is arranged eccentrically with respect to the body rail (21, 51) in an imaginary plane, the normal of which is formed by the direction of travel, in an area remote from the body angle (24, 54),
**characterized in that**
- at least 50% of the running rail (23, 53) is located above the body rail (21, 51).

2. Pull-out guide (2, 5) according to claim 1, **characterized in that** a vertical outer section (211, 511) of the body rail (21, 51) facing away from the body angle (24, 54) and a vertical outer section (231, 531) of the running rail (23, 53) facing away from the body angle (24, 54) lie in a common vertical plane parallel to the direction of travel.

3. Pull-out guide (2, 5) according to claim 1, **characterized in that** a vertical outer section of the body rail (21, 51) facing away from the body angle (24, 54) and a vertical outer section (231, 531) of the running rail (23) facing away from the body angle (24, 54) lie in mutually different vertical planes parallel to the direction of travel.

4. Pull-out guide according to one of the preceding claims, **characterized in that** a vertical inner section (213, 513) of the body rail (21, 51) facing the body angle (24, 54) is arranged closer to the body angle than a vertical inner section (233, 533) of the running rail (23, 53) facing the body angle (24, 54).

5. Pull-out guide according to claim 4, **characterized in that** the lateral distance (A) of the vertical inner section (213, 513) of the body rail (21, 51) to the vertical inner section (233, 533) of the running rail is greater than a diameter of the rolling bodies (8, 9) of the first bearing unit.

6. Pull-out guide according to one of the preceding claims, **characterized in that** the second bearing unit is arranged at a connection point (221, 521) between the first laterally directed web (25, 55) and the second upwardly directed web (26, 56).

7. Pull-out guide (2, 5) according to one of the preceding claims, **characterized in that** at least one support roller (10) is arranged between the first web (25, 55) and an inner wall (512) or a web (28) of the body rail (21, 51).

8. Pull-out guide (2, 5) according to claim 7, **characterized in that** the at least one support roller (10) is fixed in a stationary manner to the body rail (21, 51).

9. Pull-out guide (2, 5) according to claim 7, **characterized in that** the at least one support roller (10) is fixed in a stationary manner to the first web (25, 55) of the center rail (22, 52).

10. Pull-out guide (2, 5) according to claim 9, **characterized in that** the at least one support roller (10) is arranged between the first bearing unit and the second bearing unit.

11. Pull-out guide (2, 5) according to claim 10, **characterized in that** the at least one support roller (10) reaches through the center rail (22, 52) and is supported on the body rail (21, 51) and the running rail (23, 53).

12. Pull-out guide (2, 5) according to claim 6, **characterized in that** the connection point (221, 521) has an extension arm on which the second bearing unit is arranged.

13. Pull-out guide according to one of the preceding claims, **characterized in that** the vertical inner section (213, 513) of the body rail (21, 51) facing the body angle (24, 54) is arranged at the body angle, or the vertical inner section (213, 513) of the body rail is formed by a vertical section of the body angle (24, 54).

14. Pull-out guide (2, 5) according to one of the preceding claims, **characterized in that** the rolling bodies (8, 9) arranged in one of the rolling body raceways (7) have moduli of elasticity and/or diameters which differ from one another.

15. Pull-out guide (2, 5) according to one of the preceding claims, **characterized in that** the rolling bodies (8, 9) arranged in one of the rolling body raceways (7) consist of materials which are different from one another.

16. Pull-out guide (2, 5) according to one of the preceding claims, **characterized in that** the body rail (21), the center rail (22) and the running rail (23) are synchronized with one another via a cable or tooth control (11).

17. Drawer having two side frames (3), a drawer bottom (4) fixed to the side frames (3) and pull-out guides (2, 5) fixed to the side frames (3), **characterized in that** the pull-out guides (2, 5) are designed according to one of the above claims.

18. Drawer according to claim 17, **characterized in that** an outer side (32) of the side frames (3) facing away from the drawer bottom has a web (35) at least partially covering the body rail (21, 51).

19. Drawer according to claim 18, **characterized in that** the web (35) of the outer side (32) of the side frames (3), which outer side faces away, is set off from the outer side (32) by a shoulder (33).

20. Drawer according to claim 18, **characterized in that** the web (35) projects into a gap between the body rail (51) and the body angle (54).

21. Piece of furniture or domestic appliance having at least one furniture part movable relative to a furniture body (6) or domestic appliance body, in particular a drawer having at least two pull-out guides, **characterized in that** at least one of the pull-out guides (2, 5) is designed according to one of the preceding claims 1 to 16.

## Revendications

1. Guide d'extraction (2, 5) pour des parties de meuble mobiles par rapport à un corps de meuble (6), en particulier des tiroirs, comportant
- un rail de corps (21, 51) qui peut être fixé sur le corps de meuble (6) par l'intermédiaire d'une cornière de corps (24, 54),
- un rail de roulement (23, 53) qui peut être fixé à la partie de meuble mobile
- et un rail intermédiaire (22, 52) supporté avec possibilité de déplacement dans une direction de déplacement entre le rail de corps (21, 51) et le rail de roulement (23, 53),
- le rail intermédiaire (22, 52) formant une première aile (25, 55) avec des pistes pour roulements (27, 57) formées à ses extrémités pour des roulements (8, 9) disposés entre le rail intermédiaire (22, 52) et le rail de corps (21, 51) pour d'une première unité de palier et d'une deuxième, ainsi qu'une deuxième aile (26, 56) reliée à la première aile (25, 55), avec des pistes pour roulements (27, 57) disposées à son extrémité libre pour des roulements (8, 9) disposés entre le rail intermédiaire (22, 52) et le rail de roulement (23, 53) et formant une troisième unité de palier,
- et la largeur (B_{K}) du rail de corps (21, 51) vue dans la longueur de la première aile (25, 55) étant plus grande que la largeur (B_{L}) du rail de roulement (23, 53),
- le rail intermédiaire (22, 52) ayant une forme telle que le rail de roulement (23, 53) est disposé dans un plan imaginaire dont la perpendiculaire est formée par la direction de déplacement, décentré par rapport au rail de corps (21, 51) dans une zone éloignée de la cornière de corps (24, 54),
**caractérisé en ce que**
- le rail de roulement (23, 53) se trouve à 50 % au moins au-dessus du rail de corps (21, 51).

2. Guide d'extraction (2, 5) selon la revendication 1, **caractérisé en ce qu'**une partie extérieure verticale (211, 511) du rail de corps (21, 51) tournée à l'opposé de la cornière de corps (24, 54) et une partie extérieure verticale (231, 531) du rail de roulement (23, 53) tournée à l'opposé de la cornière de corps (24, 54) se trouvent dans un même plan vertical parallèle à la direction de déplacement.

3. Guide d'extraction (2, 5) selon la revendication 1, **caractérisé en ce qu'**une partie extérieure verticale (211, 511) du rail de corps (21, 51) tournée à l'opposé de la cornière de corps (24, 54) et une partie extérieure verticale (231, 531) du rail de roulement (23, 53) tournée à l'opposé de la cornière de corps (24, 54) se trouvent dans des plans verticaux différents, parallèles à la direction de déplacement.

4. Guide d'extraction selon l'une des revendications précédentes, **caractérisé en ce qu'**une partie intérieure verticale (213, 513) du rail de corps (21, 51) tournée vers la cornière de corps (24, 54) est disposée plus près de la cornière de corps qu'une partie intérieure verticale (233, 533) du rail de roulement (23, 53) tournée vers la cornière de corps (24, 54).

5. Guide d'extraction selon la revendication 4, **caractérisé en ce que** la distance latérale (A) entre la partie intérieure verticale (213, 513) du rail de corps (21, 51) et la partie intérieure verticale (233, 533) du rail de roulement est plus grande que le diamètre des roulements (8, 9) de la première unité de palier.

6. Guide d'extraction selon l'une des revendications précédentes, **caractérisé en ce que** la deuxième unité de palier est disposée à un point de liaison (221, 521) entre la première aile (25, 55) orientée vers le côté et la deuxième aile (26, 56) orientée vers le haut.

7. Guide d'extraction (2, 5) selon l'une des revendications précédentes, **caractérisé en ce qu'**au moins un galet d'appui (10) est disposé entre la première aile (25, 55) et une paroi intérieure (512) ou une aile (28) du rail de corps (21, 51).

8. Guide d'extraction (2, 5) selon la revendication 7, **caractérisé en ce que** l'au moins un galet d'appui (10) est fixé de façon stationnaire sur le rail de corps (21, 51).

9. Guide d'extraction (2, 5) selon la revendication 7, **caractérisé en ce que** l'au moins un galet d'appui (10) est fixé de façon stationnaire sur la première aile (25, 55) du rail intermédiaire (22, 52).

10. Guide d'extraction (2, 5) selon la revendication 9, **caractérisé en ce que** l'au moins un galet d'appui (10) est disposé entre la première unité de palier et la deuxième unité de palier.

11. Guide d'extraction (2, 5) selon la revendication 10, **caractérisé en ce que** l'au moins un galet d'appui (10) passe à travers le rail intermédiaire (22, 52) et s'appuie sur le rail de corps (21, 51) et le rail de roulement (23, 53).

12. Guide d'extraction (2, 5) selon la revendication 6, **caractérisé en ce que** le point de liaison (221, 521) présente un bras sur lequel la deuxième unité de palier est disposée.

13. Guide d'extraction selon l'une des revendications précédentes, **caractérisé en ce que** la partie intérieure verticale (213, 513) du rail de corps (21,51) tournée vers la cornière de corps (24, 54) est disposée sur la cornière de corps, ou la partie intérieure verticale (213, 513) du rail de corps est formée par une partie verticale de la cornière de corps (24, 54).

14. Guide d'extraction (2, 5) selon l'une des revendications précédentes, **caractérisé en ce que** les roulements (8, 9) disposés dans une des pistes pour roulements (7) présentent des modules d'élasticité et/ou des diamètres différents les uns des autres.

15. Guide d'extraction (2, 5) selon l'une des revendications précédentes, **caractérisé en ce que** les roulements (8, 9) disposés dans une des pistes pour roulements (7) sont faits de matériaux différents.

16. Guide d'extraction (2, 5) selon l'une des revendications précédentes, **caractérisé en ce que** le rail de corps (21), le rail intermédiaire (22) et le rail de roulement (23) sont synchronisés entre eux par une commande à câble ou à denture (11).

17. Tiroir avec deux châssis latéraux (3), un fond de tiroir (4) fixé aux châssis latéraux (3) et des guides d'extraction (2, 5) fixés aux châssis latéraux (3), **caractérisé en ce que** les guides d'extraction (2, 5) sont conçus selon l'une des revendications précédentes.

18. Tiroir selon la revendication 17, **caractérisé en ce qu'**une face extérieure (32) des châssis latéraux (3) tournée à l'opposé du fond de tiroir présente une aile (35) qui recouvre au moins en partie le rail de corps (21, 51).

19. Tiroir selon la revendication 18, **caractérisé en ce que** l'aile (35) de la face extérieure opposée (32) des châssis latéraux (3) est décalée par rapport à la face extérieure (32) par un épaulement (33).

20. Tiroir selon la revendication 18, **caractérisé en ce que** l'aile (35) dépasse dans une fente entre le rail de corps (51) et la cornière de corps (54).

21. Meuble ou appareil électroménager avec au moins une partie de meuble mobile par rapport à un corps de meuble (6) ou à un corps d'appareil électroménager, en particulier un tiroir, et munie d'au moins deux guides d'extraction, **caractérisé en ce qu'**au moins un des guides d'extraction (2, 5) est conformé selon les revendications 1 à 16.
